# EUROPÄISCHE PATENTSCHRIFT

(11) **EP 1 473 754 B1**
(45) Veröffentlichungstag und Bekanntmachung des Hinweises auf die Patenterteilung: **12.10.2011**
(21) Anmeldenummer: 04090097.9
(22) Anmeldetag: 10.03.2004
(51) Int. Cl.: H01H 71/50

(54) **Schaltschloss zum Verklinken einer Schaltwelle und elektrischer Schalter mit einem derartigen Schaltschloss**
Latch mechanism for locking a switch axis and electrical switch with such a latch mechanism
Méchanisme de verrouilage pour verrouiller un axe de commutation et interrupteur électrique comprenant un tel méchanisme de verrouillage

(30) Priorität: 30.04.2003 DE 10320681
(43) Veröffentlichungstag der Anmeldung: 03.11.2004
(73) Patentinhaber: SIEMENS AKTIENGESELLSCHAFT, 80333 München (DE)
(72) Erfinder: Ahlert, Torsten, 15517 Fürstenwalde (DE); Dahl, Jörg-Uwe, 14542 Werder (DE); Liebetruth, Marc, 16548 Glienicke (DE)

(56) Entgegenhaltungen:
- US-A- 6 018 284

## Beschreibung

Die Erfindung liegt auf dem Gebiet der elektrischen Schalter, die mit einer an einen Antrieb gekoppelten Schaltwelle zum Bewegen zumindest eines bewegbaren Kontaktes ausgerüstet sind, und ist bei der konstruktiven Gestaltung eines Schaltschlosses zum Verklinken der Schaltwelle anwendbar.

Ein bekannter derartiger elektrischer Schalter, bei dem die Schaltwelle über einen Antriebsstrang entgegen der Kraft zumindest einer Feder aus einer AUS-Position in eine EIN-Position überführbar ist, weist ein Schaltschloss auf, bei dem ein an den Antriebsstrang gekoppelter schwenkbarer erster Hebel an einem in einer Verklinkungsstellung gehaltenen Anschlag abgestützt ist. Zum Überführen des Anschlages in eine Freigabestellung, bei der der erste Hebel seine Abstützung an dem Anschlag verliert, sind hierbei zwei Auslösevorgänge vorgesehen. So kann die Überführung des Anschlages in seine Freigabestellung zum einen durch einen "normalen" Auslösevorgang, bei dem der Anschlag direkt betätigt, wird erfolgen. Zum anderen ist bei dem Schaltschloss ein zweiter Hebel vorgesehen ist, der eine dem Anschlag zugeordnete Arbeitsfläche aufweist. Der zweite Hebel ist dabei mittels zumindest einer zweiten Feder in einer ersten Anschlagstellung an dem ersten Hebel gehalten. Beim Schwenken des zweiten Hebels unter der Einwirkung einer initiierenden Kraft, die der Kraft der zweiten Feder entgegenwirkt, wirkt die Arbeitsfläche derart auf den Anschlag, dass der Anschlag - im Zuge eines gegenüber dem "normalen" Auslösevorgang "beschleunigten" Auslösevorganges - in seine Freigabestellung überführt wird (US 6,018,284).

Bei diesem bekannten Schaltschloss dienen der zweite Hebel und zwei der zweiten Federn nicht nur zum Schwenken des Anschlages sondern auch zur Kopplung des Antriebsstranges mit dem ersten Hebel. Die Kraft der ersten Feder wirkt daher mittelbar über den zweiten Hebel und die zweiten Federn auf den ersten Hebel. Die Kraft der ersten Feder wirkt sozusagen in Reihe zu der Kraft der zweiten Federn auf den ersten Hebel. Durch die Doppelfunktion des zweiten Hebels und der zweiten Feder ist einerseits das Schwenken des zweiten Hebels und damit der "beschleunigte" Auslösevorgang abhängig vom Bewegungsablauf des Antriebsstranges und andererseits ist der "normale" Auslösevorgang abhängig von der Ausgestaltung des zweiten Hebels und der zweiten Federn.

Ausgehend von einem Schaltschloss mit den Merkmalen des Oberbegriffes des Anspruches 1 (US 6,018,284) liegt der Erfindung die Aufgabe zugrunde, den durch ein Schwenken des zweiten Hebels bewirkten "beschleunigten" Auslösevorgang noch schneller zu gestalten.

Gemäß der Erfindung wird diese Aufgabe dadurch gelöst, dass die Kräfte der beiden Federn unabhängig voneinander auf den ersten Hebel wirken.

Aufgrund einer derartigen Gestaltung kann sichergestellt werden, dass die zweite Feder nicht zur Kopplung des ersten Hebels mit dem Antriebsstrang dient. Die Kraft der zweiten Feder wirkt dabei sozusagen nicht in Reihe sondern parallel zu der Kraft der ersten Feder auf den ersten Hebel. Diese Ausgestaltung hat den Vorteil, dass zum Bereitstellen der initiierenden Kraft zum Schwenken des ersten Hebels ein initiierendes Mittel oder ein initiierender Mechanismus gewählt werden kann, der Übertragungsglieder des Antriebsstranges bzw. der Kopplung des Antriebsstranges mit dem ersten Hebel derart "überspringt" dass der zweite Hebel schneller als bei dem aus der Druckschrift US- 6,018,284 bekannten Schaltschloss schwenkt. Diese Ausgestaltung hat weiterhin den Vorteil, dass der durch Betätigen des Anschlages mittels eines Auslösestranges bewirkte "normale" Auslösevorgang im Wesentlichen nicht von der Ausgestaltung des zweiten Hebels und der Ausgestaltung der zweiten Feder abhängt.

Mit Vorteil ist bei einer weiteren Ausgestaltung der Erfindung vorgesehen, dass der zweite Hebel an dem ersten Hebel schwenkbar gelagert ist und die Bewegungsbahn des zweiten Hebels durch zwei Anschlagflächen des ersten Hebels begrenzt ist. - Bei einer derartigen Ausgestaltung wird der Bewegungsablauf des zweiten Hebels nur durch die konstruktive Gestaltung des ersten Hebels und durch die initiierende Kraft nicht jedoch durch weitere Teile des Antriebsstranges oder der Kopplung des Antriebsstranges mit dem ersten Hebel bestimmt. Der zweite Hebel kann daher bereits vor dem Zusammenbau des Schaltschlosses zu einer baulichen Einheit mit dem ersten Hebel vereinigt werden, die ein kräftemäßig geschlossenes System bildet. In der ersten Anschlagstellung beeinflußt die Kraft der zweiten Feder daher nicht die Kraft, mit der der erste Hebel an dem Anschlag anliegt. Dadurch kann eine geringere Toleranzweite der Kraft, unter der der erste Hebel an dem Anschlag anliegt, als auch eine geringere Toleranzweite der Auslösekraft des "normalen" Auslösevorganges vorgesehen werden. - Bekannte gattungsgemäße Schaltschlösser können konstruktiv auf einfache Weise gemäß der Erfindung umgestaltet werden.

Zum Schwenken des zweiten Hebels kann beispielsweise die initiierende Kraft eines Magnetauslösers oder die Kraft eines Federspeichers dienen.

Um den zweiten Hebel möglichst schnell schwenken zu können ist es vorteilhaft, wenn die Schwenkachsen der beiden Hebel zueinander beabstandet angeordnet sind.

Ein Ausführungsbeispiel des neuen Schaltschlosses ist in den Figuren 1 bis 4 dargestellt. Dabei zeigen:
Figur 1 eine schematische Darstellung eines elektrischen Schalters mit einem Schaltschloss,
Figur 2 eine perspektivische Ansicht des Schaltschlosses, in einer ersten Anschlagstellung,
Figur 3 die Ansicht gemäß der Figur 2 in Schnittdarstellung und
Figur 4 eine Schnittdarstellung des Schaltschlosses in einer zweiten Anschlagstellung.

Die Figur 1 zeigt einen elektrischen Schalter 1 in Form eines Niederspannungs-Leistungsschalter mit einem Schaltkontaktsystem und einer zugeordneten Lichtbogen-Löschkammer 2. Das Schaltkontaktsystem besteht aus einer feststehenden Schaltkontaktanordnung 3 und einer beweglichen Schaltkontaktanordnung 4. Die bewegliche Schaltkontaktanordnung 4 weist dabei einen schwenkbaren Kontaktträger 5 und mehrere Kontakthebel 6 auf, wobei die Kontakthebel 6 parallel zueinander schwenkbar und mittels erster Federn 7 unter Vorspannung federnd an dem Kontaktträger 5 abgestützt sind. Die bewegliche Schaltkontaktanordnung 4 ist in bekannter Weise über eine in der Figur 1 nur schematisch angedeutete Hebelanordnung 8 (vgl. auch Figur 2) mit einer Schaltwelle 9 gekoppelt. Die Schaltwelle 9 dient gleichzeitig zum Antrieb nicht weiter dargestellter, parallel zu dem gezeigten Schaltkontaktsystem angeordneter weiterer Schaltkontaktsysteme. Sie ist mittels einer Antriebsvorrichtung 12 aus einer AUS-Postion, bei der das Schaltkontaktsystem offen ist, in eine EIN-Position, bei der das Schaltkontaktsystem geschlossen ist, zu überführen. Beim Überführen der Schaltwelle 9 in ihre EIN-Position werden die ersten Federn 7 weiter gespannt, so dass die Kraft der ersten Federn 7 in die zur AUS-Position weisende Schwenkrichtung 13 der Schaltwelle 9 wirkt. Die Antriebsvorrichtung 12 weist einen mit einem Federspeicher 18 versehenen Antrieb 19, einen den Antrieb 19 mit der Schaltwelle 9 koppelnden Antriebsstrang 15 und ein Schaltschloss 17 auf. Das Schatschloss 17 weist in bekannter Weise zwei Verklinkungseinrichtungen auf, von denen eine erste zum Verklinken des gespannten Federspeichers 18 und die zweite zum Verklinken der entgegen der Kraft der ersten Federn 7 in ihre EIN-Position überführte Schaltwelle 9 dient.

Gemäß der Figur 2 weist die zweite Verklinkungseinrichtung des Schaltschlosses einen an den Antriebsstrang 15 gekoppelten ersten Hebel 21, einen zweiten Hebel 22 sowie einen als Halbwelle ausgebildeten Anschlag 23 auf. Der erste Hebel 21 besteht aus zwei parallel zueinander in einem Abstand zueinander angeordneten Teilhebeln und ist um ein erstes Schwenklager 25 schwenkbar, das an einer Trageinrichtung 14 für die Antriebsvorrichtung 12 ortsfest gehaltenen ist. Der erste Hebel liegt bei verklinkter EIN-Position der Schaltwelle 9 mit einer Verklinkungsfläche 24 unter der Kraft der ersten Federn 7 an dem Anschlag 23 an. Bei einem "normalen" Auslösevorgang erfolgt eine Betätigung des Anschlages 23 über einen nicht dargestellten Auslösestrang beispielsweise von Hand mittels einer frontseitig am Schalter angeordneten Drucktaste 10 oder durch einen Elektromagnet 11. Der zweite Hebel 22 ist um ein zweites Schwenklager 26 schwenkbar, wobei das zweite Schwenklager 26 von einem Bolzen gebildet ist, der an seinen Enden von den beiden Teilhebeln des ersten Hebels 21 gehalten ist. Um den zweiten Hebel 22 in einer Anschlagstellung an dem ersten Hebel 21 zu halten ist zum einen eine als Relativ-Feder zwischen den beiden Hebeln 21 und 22 angeordnete zweite Feder 28 und zum anderen eine Stift-Langloch-Verbindung vorgesehen. Dabei greift ein an dem ersten Hebel 21 ausgebildeter Stift 29 in ein in dem zweiten Hebel ausgebildetes Langloch 30 ein, wobei die beiden Enden des Langloches jeweils eine Anschlagfläche 31 und 32 für den Stift 29 bilden. Das eine Ende 35 der zweiten Feder 28 übergreift eine Nase 36 des zweiten Hebels 22. Das andere Ende 37 der zweiten Feder 28 ist an Vorsprüngen 38 der Teilhebel des ersten Hebels 21 abgestützt.

Gemäß der Figur 3 liegt bei der ersten Anschlagstellung des zweiten Hebels 22 an dem ersten Hebel 21 eine erste der beiden Anschlagflächen 31 des Langloches 30 unter der Kraft der zweiten Feder 28 an dem Stift 29 an. Dabei befindet sich eine rampenartige Arbeitsfläche 40 des zweiten Hebels 22 unterhalb des als Halbwelle ausgebildeten Anschlages 23 ohne diesen kräftemäßig zu beeinflussen. Im Falle eines Kurzschlusses wirkt ein als schneller Magnetauslöser ausgebildetes initierendes Mittel 41 mit einer initiierenden Kraft F direkt auf eine Betätigungsfläche des zweiten Hebels. Die initiierende Kraft F kann jedoch auch durch andere initiierende Mittel oder Mechanismen, beispielsweise durch einen Federspeicher bereitgestellt werden.

Gemäß der Figur 4 wird der zweite Hebel 22 unter der initiierenden Kraft F des initiierenden Mittels 41 entgegen der Kraft der zweiten Feder 28 derart entgegen dem Uhrzeigersinn geschwenkt, dass seine rampenartige Arbeitsfläche 40 an der flachen Unterseite 42 der Halbwelle entlang gleitet und dabei die Halbwelle im Uhrzeigersinn dreht und in ihre Freigabestellung überführt. In der Freigabestellung der Halbwelle verlieren der erste Hebel 21, der Antriebsstrang 15 und die Schaltwelle 9 ihre Abstützung an der Halbwelle und die Schaltwelle 9 wird unter der Kraft der ersten Federn 7 in ihre AUS-Position überführt. Nachdem der erste Hebel 21 seine Abstützung an der Halbwelle verloren hat und beginnt unter der Halbwelle hindurch zu schwenken , tragen auch die initiierende Kraft F und die Kraft der zweiten Feder 28 zur Beschleunigung des ersten Hebels 21 bei, so dass die Schaltwelle 9 sehr schnell in ihre AUS-Position gelangt.

Abhängig von den Wirkrichtungen der Kraft der zweiten Feder 28 und der initiierenden Kraft F in Bezug auf das Schwenklager 25 des ersten Hebels 21 und abhängig von dem Wert der Kraft der zweiten Feder 28 und der Lage der zweiten Anschlagfläche 32 ist das den ersten Hebel 21 beschleunigende Moment steuerbar.

## Patentansprüche

1. Schaltschloss (17) zum Verklinken einer Schaltwelle (9) eines elektrischen Schalters (1), die über einen Antriebsstrang (15) entgegen der Kraft zumindest einer ersten Feder (7) aus einer AUS-Position in eine EIN-Position überführbar ist, in ihrer EIN-Position,
bei dem ein an den Antriebsstrang (15) gekoppelter schwenkbarer erster Hebel (21) an einem in einer Verklinkungsstellung gehaltenen Anschlag (23) abgestützt ist, und
bei dem ein zweiter Hebel (22) vorgesehen ist, der eine dem Anschlag (23) zugeordnete Arbeitsfläche (40) aufweist,
wobei der zweite Hebel (22) mittels zumindest einer zweiten Feder (28) in einer Anschlagstellung an dem ersten Hebel (21) gehalten ist und
wobei beim Schwenken des zweiten Hebels (22) unter der Einwirkung einer initiierenden Kraft (F), die der Kraft
der zweiten Feder (28) entgegenwirkt, die Arbeitsfläche (40) derart auf den Anschlag (23) wirkt, dass der Anschlag (23) in eine Freigabestellung überführt wird,
**dadurch gekennzeichnet, dass,**
die Kräfte der beiden Federn (7, 28) unabhängig voneinander auf den ersten Hebel (21) wirken.

2. Schaltschloss nach Anspruch 1,
**dadurch gekennzeichnet, dass,**
der zweite Hebel (22) an dem ersten Hebel (21) schwenkbar gelagert ist und die Bewegungsbahn des zweiten Hebels (22) durch zwei Anschlagflächen (31, 32) des ersten Hebels (21) begrenzt ist.

3. Schaltschloss nach einem der Anspruche 1 oder 2,
**dadurch gekennzeichnet, dass,**
zum Schwenken des zweiten Hebels (22) die Kraft (F) eines Magnetauslösers dient.

4. Schaltschloss nach einem der Ansprüche 1 oder 2,
**dadurch gekennzeichnet, dass,**
zum Schwenken des zweiten Hebels (47) die Kraft (F) eines Federspeichers dient.

5. Schaltschloss nach einem der Ansprüche 1 bis 4,
**dadurch gekennzeichnet, dass,**
die Schwenkachsen (25, 26) der beiden Hebel (21, 22) zueinander beabstandet angeordnet sind.

6. Elektrischer Schalter (1), insbesondere Niederspannungs-Leistungsschalter mit einer Schaltwelle (9) zum Bewegen zumindest einer beweglichen Schaltkontaktanordnung (4), mit einem Antrieb (19) und mit einem den Antrieb mit der Schaltwelle koppelden Antriebsstrang (15),
**dadurch gekennzeichnet, dass,**
zum Verklinken der Schaltwelle (9) ein Schaltschloss (17) nach einem der Ansprüche 1 bis 5 vorgesehen ist.

## Claims

1. Latching mechanism (17) for locking an actuating shaft (9) of an electrical switch (1), which can be transferred from an OFF position into an ON position by means of a drive train (15) counter to the force of at least one first spring (7), in its ON position,
in which latching mechanism a first lever (21) pivotably coupled to the drive train (15) is supported against a stop (23) held in a locking position, and
which latching mechanism is provided with a second lever (22), which has a working surface (40) assigned to the stop (23),
the second lever (22) being held in a stop position against the first lever (21) by means of at least one second spring (28) and,
when the second lever (22) pivots under the action of an initiating force (F), which opposes the force of the second spring (28), the working surface (40) acting in such a way on the stop (23) that the stop (23) is transferred into a release position,
**characterized in that** the forces of the two springs (7, 28) act independently of one another on the first lever (21).

2. Latching mechanism according to Claim 1, **characterized in that** the second lever (22) is pivotably mounted on the first lever (21) and the path of movement of the second lever (22) is limited by two stop surfaces (31, 32) of the first lever (21).

3. Latching mechanism according to either of Claims 1 and 2, **characterized in that** the force (F) of a magnetic trigger serves for the pivoting of the second lever (22).

4. Latching mechanism according to either of Claims 1 and 2, **characterized in that** the force (F) of a spring store serves for the pivoting of the second lever (22).

5. Latching mechanism according to one of Claims 1 to 4, **characterized in that** the pivot axes (25, 26) of the two levers (21, 22) are arranged at a distance from one another.

6. Electrical switch (1), in particular a low-voltage circuit breaker, with an actuating shaft (9) for moving at least one movable switching contact arrangement (4), with a drive (19) and with a drive train (15) coupling the drive to the actuating shaft, **characterized in that** a latching mechanism (17) according to one of Claims 1 to 5 is provided for locking the actuating shaft (9).

## Revendications

1. Mécanisme ( 17 ) de verrouillage pour verrouiller un arbre ( 9 ) de commande d'un interrupteur ( 1 ) électrique, qui peut passer d'une position ouverte à une position fermée par l'intermédiaire d'une chaîne ( 15 ) cinématique à l'encontre de la force d'au moins un premier ressort ( 7 ), dans sa position fermée,
dans lequel un premier levier ( 21 ) pivotant et couplé à la chaîne ( 15 ) cinématique, s'appuie sur une butée ( 23 ), maintenue en une position de verrouillage,
et
dans lequel il est prévu un deuxième levier ( 22 ), qui a une surface ( 40 ) de travail associée à la butée ( 23 ),
le deuxième levier ( 22 ) étant maintenu en une position de butée sur le premier levier ( 21 ) au moyen d'au moins un deuxième ressort ( 28 ) et
lorsque le deuxième levier ( 22 ) pivote sous l'action d'une force ( F ) de lancement, qui s'oppose à la force du deuxième ressort ( 28 ), la surface ( 40 ) de travail agit sur la butée ( 23 ), de manière à ce que la butée ( 23 ) passe dans une position de libération,
**caractérisé en ce que**
les forces des deux ressorts ( 7, 28 ) agissent indépendamment l'une de l'autre sur le premier levier ( 21 ).

2. Mécanisme de verrouillage suivant la revendication 1,
**caractérisé en ce que**
le deuxième levier ( 22 ) est monté pivotant sur le premier levier ( 21 ) et la trajectoire de déplacement du deuxième levier ( 22 ) est limitée par deux surfaces ( 31, 32 ) de butée du premier levier ( 21 ).

3. Mécanisme de verrouillage suivant l'une des revendications 1 ou 2,
**caractérisé en ce que**
la force ( F ) d'un déclencheur magnétique sert à faire pivoter le deuxième levier ( 22 ).

4. Mécanisme de verrouillage suivant l'une des revendications 1 ou 2,
**caractérisé en ce que**
la force ( F ) d'un ressort accumulateur sert à faire pivoter le deuxième levier ( 47 ).

5. Mécanisme de verrouillage suivant l'une des revendications 1 à 4,
**caractérisé en ce que**
les axes ( 25, 26 ) de pivotement des deux leviers (21, 22 ) sont disposés à distance l'un de l'autre.

6. Interrupteur ( 1 ) électrique, notamment disjoncteur de basse tension, comprenant un arbre ( 9 ) de commande pour le déplacement d'au moins un dispositif ( 4 ) mobile de contact de commutation, comprenant un entraînement ( 19 ) et une chaîne ( 15 ) cinématique couplant l'entraînement à l'arbre de commande,
**caractérisé en ce que**,
pour le verrouillage de l'arbre ( 9 ) de commande, il est prévu un mécanisme ( 17 ) de verrouillage suivant l'une des revendications 1 à 5.
